# EUROPÄISCHE PATENTSCHRIFT

(11) **EP 0 379 647 B1**
(45) Veröffentlichungstag und Bekanntmachung des Hinweises auf die Patenterteilung: **22.09.1993**
(21) Anmeldenummer: 89119300.5
(22) Anmeldetag: 18.10.1989
(51) Int. Cl.: B22D 41/60, H05B 6/36

(54) **Feuerfeste Verbindung sowie Induktionsspule hierfür**
Refractory nozzle and induction coil therefor
Busette réfractaire et sa bobine à induction

(30) Priorität: 19.12.1988 DE 3842690
(43) Veröffentlichungstag der Anmeldung: 01.08.1990
(73) Patentinhaber: DIDIER-WERKE AG, 65189 Wiesbaden (DE)
(72) Erfinder: Brückner, Raimund, D-6272 Engenhahn-Niedernhausen (DE)
(74) Vertreter: Brückner, Raimund, Dipl.-Ing.

(56) Entgegenhaltungen:
- EP-A- 0 328 316
- DE-A- 2 234 127
- FR-A- 1 525 154
- FR-A- 2 609 914
- GB-A- 2 121 028
- US-A- 2 779 073
- PATENT ABSTRACTS OF JAPAN, Band 7, Nr. 95 (M-209)[1240], 21. April 1983; & JP-A-58 20 355 (HITACHI SEISAKUSHO K.K.) 05-02-1983

## Beschreibung

Die Erfindung bezieht sich auf eine feuerfeste Verbindung, welche mit einer Innenwandung einen Druchflußkanal zwischen einem für die Aufnahme von Metallschmelze bestimmten Gefäß und einer Abszugsvorrichtung für die Metallschmelze umschließt, insbesondere feuerfesten Ausguß für Stahlschmelze, wobei die Innenwandung ganz oder teilweise aus bei mindestens Liquidus-Temperatur der Metallschmelze elektrisch leitfähigem, mittels einer von einer Stromquelle betreibbaren Primärspule induktiv aufheizbaren keramischen Material besteht bzw. ein solches Material aufweist.

Bei derartigen Verbindungen besteht insbesondere dann, wenn es um das Stranggießen von Metallschmelze, z.B. Stahlschmelze, in Kokillen für dünne Brammen geht, wegen der verhältnismäßig geringen Strömungsquerschnitte das Problem des Einfrierens der Metallschmelze und des Zuschmierens aufgrund unerwünschter Ablagerungen, wie Tonerdeablagerungen, aus der Metallschmelze.

Aus der FR-A-1 525 154 ist eine feuerfeste Gießhülse für ein metallurgisches Gefäß bekannt, welches von einer Induktionsspule umgeben ist, deren Achse mit der Achse des Durchflußkanals zusammenfällt. Die Spule ist an eine Stromquelle mit einer Frequenz zwischen 3 und 50 KHz anschließbar, um die Oberflächentemperatur der Gießhülse mittels Induktion im wesentlichen auf die Temperatur der Metallschmelze zu erhitzen. Die Gießhülse kann aus Zirkonoxid oder einem anderen geeigneten Feuerfestmaterial bestehen.

Aus der DE-A-2 234 127 ist ein Vakuum- oder Schutzgasofen für hohe Temperaturen mit Heizspule und Frequenzgenerator oder -Umformer bekannt, bei welchem der zu erhitzende Stoff in einer gleichzeitig als Heizinduktor und Strahler dienenden Gaphitspule angeordnet ist und eine aus Kohlenstoff oder Graphit bestehende Isolationsschicht die Graphitspule umgibt. Die Spule umgibt dabei in radialem Abstand einen den in den Ofen eingeführten, mittels Abstandshalter getragenen zu erhitzenden stabförmigen Körper.

Aufgabe der Erfindung ist es, eine feuerfeste Verbindung der eingangs genannten Art zu schaffen, bei welchem bei geringen Energieverlusten das Einfrieren der Metallschmelze und das Zuschmieren aufgrund von unerwünschten Ablagerungen in dem Durchflußkanal zuverlässig vermieden werden kann.

Diese Aufgabe wird erfindungsgemäß dadurch gelöst, daß die Primärspule Bestandteil der Innenwandung bzw. in einem diese umgebenden thermisch isolierenden Material eingebettet ist.

Aufgrund dieser Maßnahme wird unerwünschte Abstrahlung von Energie nach außen wirksam begrenzt, eine gleichmäßige Erwärmung der Innenwandung sichergestellt und ggf. bei Einsatz von thermisch isolierendem Material eine zu rasche Abkühlung der Verbindung verhindert. Die erforderliche elektrische Leitfähigkeit des keramischen Materials sollte zweckmäßigerweise mindestens bereits bei der Temperatur einsetzen, auf welche die Innenwandung von der durch die Verbindung hindurchströmenden Metallschmelze selbst bereits aufgeheizt wird, und darüber wenigstens bis zur Liquidus-Temperatur der Metallschmelze anhalten.

Mit der erfindungsgemäßen Lösung werden bspw. auch diejenigen Nachteile, die eine aus der EP-B-0 155 575 bekannten Vorrichtung zur Regelung des Durchflusses einer Metallschmelze beim Stranggießen behoben, bei welcher eine elektromagnetische Spule konzentrisch um das Gießrohr angeordnet ist, um bei elektrischer Beaufschlagung der Spule eine elektromagnetische Einschnürung de Gießstrahles und damit einen reduzierten Durchflußquerschnitt zu erreichen. Bei dieser bekannten Vorrichtung kann zwar auch eine gewisse induktive Erwärmung der Metallschmelze im Wirkungsbereich der nur mit geringem Abstand um das Gießrohr angeordneten Spule eintreten, ein Einfrieren der Metallschmelze und eine unerwünschte Ablagerung von z.B. Tonerde auf der Innenfläche der Ausgußwandung ist dort jedoch nicht zu vermeiden.

Durch die erfindungsgemäße Anwendung einer Induktionsspule in der Innenwandung bzw. in einer diese umgebenden Isolation einer z.B. als Ausguß ausgebildeten feuerfesten Verbindung, wird die Innenwandung der Verbindung auf wirtschaftliche Weise selbst induktiv auf die erforderliche Temperatur aufgeheizt bzw. auf einer solchen gehalten, bei welcher die genannten Begleiterscheinungen vermieden sind.

Unter bestimmten Voraussetzungen reicht es aus, wenn die Verbindung nicht über ihre gesamte Länge, sondern nur über einen Längsabschnitt ihrer Innenwandung aus dem elektrisch leitfähigen keramischen Material besteht oder dieses aufweist und dieser Längsabschnitt die als Induktionsspule wirkende Primärspule aufweist. Bei besonders langen Verbindungen kann es dabei auch zweckmäßig sein, im Abstand voneinander zwei oder mehrere derartiger Längsabschnitte in Strömungsrichtung folgen zu lassen, so daß die Metallschmelze bei ihrem Durchfluß durch die Verbindung immer wieder auf die erforderliche Temperatur gebracht wird, bei welcher ein Einfrieren der Metallschmelze und eine Ablagerung von z.B. Tonerde verhindert wird.

Als elektrisch leitfähiges, induktiv aufheizbares keramisches Material bietet sich im Rahmen der Erfindung in an sich bekannter Weise insbesondere ein solches an, welches ZrO₂ ist oder aufweist. Derartige Materialien eignen sich besonders für die Einbettung der Induktionsspule und weisen einen ausgezeichneten Erosions- und Korrosionswiderstand gegen strömende Metallschmelze auf.

Für eine wirksame thermische Kopplung der elektromagnetischen Primärspule und dem elektrisch leitfähigen, induktiv aufheizbaren keramischen Material ist es von Vorteil, wenn das ZrO₂ mittels Y₂O₃, CaO und/oder MgO stabilisiert ist.

Bei einer besonderen Ausgestaltung der Erfindung kann auch die Primärspule selbst aus keramischem Material bestehen, was insbesondere dann von Vorteil ist, wenn auf eine Kühlung aus Energiegründen verzichtet werden soll.

Wenn die Primärspule gemäß einer weiteren Ausgestaltung der Erfindung hinsichtlich ihrer Leistung regelbar ist, kann die Aufheiztemperatur der Metallschmelze zur Vermeidung des Einfrierens und/oder zur Verhinderung bzw. Beseitigung von Ablagerungen aus der Metallschmelze verändert werden.

Für den hier vorliegenden Einsatzzweck sollte der Frequenzbereich zweckmäßigerweise in einer Größenordnung von 3 bis 10 MHz liegen.

Die Erfindung bezieht sich auch auf eine neuartige, mindestens eine Primärspule aufweisende Induktionsspule zum Aufheizen des elektrisch leitfähigen, keramischen Materials einer feuerfesten Verbindung der zuvor erörterten Art. Sie zeichnet sich erfindungsgemäß dadurch aus, daß ihre Primärspule aus elektrisch leitfähigem keramischen Material besteht. Hierdurch wird der Vorteil erzielt, die Induktionseinrichtung auf wirtschaftliche Weise dauerhaft betreiben zu können. Eine Kühlung, wie dies bei metallenen Spulen der Fall ist, ist nicht erforderlich.

Eine solche Induktionsspule kann man nach einem weiteren Vorschlag der Erfindung zum induktiven Aufheizen des elektrisch leitfähigen Materials der genannten feuerfesten Verbindungen zwischen einem für die Aufnahme von Metallschmelze bestimmten Gefäß und einer Abzugsvorrichtung, wie feuerfesten Ausgüssen der oben geschilderten Art, anwenden. In solchen Fällen ist die Primärspule in die Innenwandung oder deren thermische Isolation integriert.

Es zeigen:
- Fig. 1: schematisch eine die Erfindung aufweisende feuerfeste als Ausguß ausgebildete Verbindung im Vertikalschnitt, und
- Fig. 2: eine Schnittdarstellung entsprechend Fig. 1 für eine andere Ausführungsform einer erfindungsgemäßen als Ausguß ausgebildeten Verbindung.

Die als Ausguß ausgebildete Verbindung für eine Stranggießanlage gemäß Fig. 1 hat eine Innenwandung 1, welche einen Durchflußkanal 3 umschließt. Im Abstand ist die Innenwandung 1, in diesem Falle über ihre gesamte Länge L, von einer Primärspule 4 umgeben. Die Primärspule 4 ihrerseits ist von einer metallenen Abschirmung 5 gegen Streustrahlung umgeben, welche gekühlt sein kann. Der von der Abschirmung 5 und der Außenfläche 6 der Innenwandung 1 begrenzte Raum 7 ist von einem thermisch isolierenden Material, bspw. einem ZrO₂-Granulat, ausgefüllt. Die Primärspule 4 ist an eine frequenzabhängige Stromquelle mit regelbarer Leistung anschließbar. Auf diese Weise läßt sich die den Durchflußkanal 3 begrenzende Innenfläche 2 der Innenwandung 1 in dem erforderlichen Maße geregelt aufheizen bzw. auf der gewünschten Temperatur nach einer Aufheizung der Wandung durch die hindurchströmende Metallschmelze halten, um ein Einfrieren der Metallschmelze zu vermeiden. Die Innenfläche 2 kann eine gegenüber der Stahlschmelze elektrisch isolierende Schicht bzw. Umhüllung aufweisen.

Bei der Ausführungsform gemäß Fig. 2 erstreckt sich die Primärspule 4 ebenfalls über die gesamte Länge L der Ausgußinnenwandung 1, im Gegensatz zu Fig. 1 ist sie jedoch, statt in das isolierende Material, in die stärker ausgebildete Ausgußinnenwandung 1 selbst eingebettet. Die ggf. gekühlte metallene Abschirmung 5 liegt hier unmittelbar an der Außenfläche 6 der Innenwandung 1 an. Auch bei der Ausführungsform gemäß Fig. 2 kann die Innenfläche 2 eine gegenüber der Stahlschmelze elektrisch isolierende Schicht bzw. Umhüllung aufweisen.

Die Primärspule 4 kann so angeordnet sein, daß ihr induzierendes Magnetfeld parallel bzw. senkrecht zur Achse der Verbindung gerichtet ist.

In beiden dargestellten Ausführungsbeispielen kann die Primärspule 4 selbst aus elektrisch leitfähigem keramischen Material bestehen, so daß eine Kühlung der Primärspule 4 entbehrlich ist. Eine mit einer solchen Primärspule 4 ausgestattete Anordnung ist auch für andere Aufheizzwecke einsetzbar.

### Bezugszeichenliste:

- 1: Innenwandung
- 2: Innenfläche
- 3: Durchflußkanal
- 4: Primärspule
- 5: Abschirmung
- 6: Außenfläche
- 7: Raum
- L: Längenabschnitt

## Patentansprüche

1. Feuerfeste Verbindung, welche mit einer Innenwandung (1) einen Durchflußkanal (3) zwischen einem für die Aufnahme von Metallschmelze bestimmten Gefäß und einer Abzugsvorrichtung für die Metallschmelze umschließt, insbesondere feuerfester Ausguß für Stahlschmelze, wobei die Innenwandung (1) ganz oder teilweise aus bei mindestens Liquidus-Temperatur der Metallschmelze elektrisch leitfähigem, mittels einer von einer Stromquelle betreibbaren Primärspule (4) induktiv aufheizbaren keramischen Material besteht bzw. ein solchen Material aufweist, dadurch gekennzeichnet, daß die Primärspule (4) Bestandteil der Innenwandung (1) bzw. in einem diese umgebenden thermisch isolierenden Material eingebettet ist.

2. Feuerfeste Verbindung nach Anspruch 1, dadurch gekennzeichnet, daß nur ein Längenabschnitt (L) der Innenwandung (1) aus dem induktiv aufheizbaren Material besteht oder dieses aufweist und dieser Längenabschnitt (L) die Primärspule (4) aufweist.

3. Feuerfeste Verbindung nach Anspruch 1 oder 2, dadurch gekennzeichnet, daß das elektrisch leitfähige keramische Material ZrO₂ ist oder aufweist.

4. Feuerfeste Verbindung nach Anspruch 3, dadurch gekennzeichnet, daß das ZrO₂ stabilisiert ist mittels CaO oder MgO oder insbesondere Y₂O₃.

5. Feuerfeste Verbindung nach einem der Ansprüche 1 bis 4, dadurch gekennzeichnet, daß die Primärspule (4) aus elektrisch leitfähigem keramischen Material besteht.

6. Feuerfeste Verbindung nach einem der Ansprüche 1 bis 5, dadurch gekennzeichnet, daß die Leistungsabgabe der Primärspule (4) mittels einer frequenzabhängigen Stromquelle regelbar ist.

7. Feuerfeste Verbindung nach einem der Ansprüche 1 bis 6, dadurch gekennzeichnet, daß die Frequenz der Stromquelle in einer Größenordnung von 3 bis 10 MHz liegt.

8. Induktionsspule zum Aufheizen des elektrisch leitfähigen keramischen Materials einer feuerfesten Verbindung nach einem der Ansprüche 1 bis 7, dadurch gekennzeichnet, daß ihre Primärspule (4) aus elektrisch leitfähigem keramischen Material besteht.

9. Verwendung einer Induktionsspule nach Anspruch 8, zum induktiven Aufheizen des elektrisch leitfähigen Materials von feuerfesten Verbindungen zwischen einem Metallschmelze enthaltenden Gefäß und einer Abzugsvorrichtung für die Metallschmelze, wie feuerfesten Ausgüssen, nach einem der Ansprüche 1 bis 7.

10. Verwendung nach Anspruch 9, zum induktiven Aufheizen des elektrisch leitfähigen Materials der feuerfesten Verbindungen und eines durch diese hindurchströmenden elektrisch leitfähigen Fluids, insbesondere einer Metallschmelze.

11. Verwendung nach Anspruch 10, zum Bewegen, insbesondere Transportieren, und/oder zum Mischen des Fluids.

## Claims

1. Refractory connection which with an inner wall (1) surrounds a flow passage (3) between a vessel intended for the accommodation of metal melt and a withdrawing device for the metal melt, particularly a refractory nozzle for steel melt, whereby the inner wall (1) consists wholly or partially of ceramic material, which is electrically conductive at the liquidus temperature of the metal melt and is inductively heatable by means of a primary coil (4) energised by a current source, or includes such a material, characterised in that the primary coil (4) is a component of the inner wall (1) or is embedded in a thermally insulating material surrounding it.

2. Refractory connection as claimed in claim 1, characterised in that only a longitudinal section (L) of the inner wall (1) consists of the inductively heatable material or includes it and this longitudinal section (L) includes the primary coil (4).

3. Refractory connection as claimed in claim 1 or 2, characterised in that the electrically conductive ceramic material is or includes ZrO₂.

4. Refractory connection as claimed in claim 3, characterised in that the ZrO₂ is stabilised by means of Cao or MgO or, in particular Y₂O₃-8

5. Refractory connection as claimed in one of claims 1 to 4, characterised in that the primary coil (4) consists

6. Refractory connection as claimed in one of claims 1 to 5, characterised in that the power output of the primary coil (4) may be controlled by means of a frequency-dependent current source.

7. Refractory connection as claimed in one of claims 1 to 6, characterised in that the frequency of the current source is of the order of 3 to 10 MHz.

8. Inductive coil for heating the electrically conductive ceramic material of a refractory connection as claimed in one of claims 1 to 7, characterised in that its primary coil (4) consists of electrically conductive ceramic material.

9. Use of an inductive coil as claimed in claim 8 for inductively heating the electrically conductive material of refractory connections between a vessel containing a metal melt and a withdrawing device for the metal melt, such as refractory nozzles, as claimed in one of claims 1 to 7.

10. Use as claimed in claim 9 for inductively heating the electrically conductive material of the refractory connections and an electrically conductive fluid, particularly a metal melt, flowing through it.

11. Use as claimed in claim 10 for moving, particularly transporting, and/or for mixing the fluid.

## Revendications

1. Elément de liaison réfractaire qui, par une paroi intérieure (1), entoure un conduit d'écoulement (3) entre un récipient destiné à recevoir un bain de métal en fusion et un dispositif d'écoulement pour le métal fondu, en particulier busette réfractaire pour des bains d'acier fondu, la paroi intérieure (1) étant, en totalité ou en partie, réalisée en un matériau céramique qui est électriquement conducteur à au moins la température de liquidus du bain de métal fondu et peut être chauffé par induction au moyen d'une bobine primaire (4) alimentée par une source de courant ou comportant un matériau de ce type, caractérisée par le fait que la bobine primaire (4) fait partie de la paroi intérieure (1) ou est noyée dans un matériau thermiquement isolant qui entoure celle-ci.

2. Elément de liaison réfractaire selon la revendication 1, caractérisée par le fait que seule une partie de la longueur (L) de la paroi intérieure (1) est réalisée en matériau pouvant être chauffé par induction ou présente ce matériau et cette partie de longueur (L) comporte la bobine primaire (4).

3. Elément de liaison réfractaire selon la revendication 1 ou 2, caractérisée par le fait que le matériau céramique électriquement conducteur est ou contient du ZrO₂.

4. Elément de liaison réfractaire selon la revendication 3, caractérisée par le fait que le ZrO₂ est stabilisé à l'aide de CaO ou MgO ou en particulier de Y₂O₃.

5. Elément de liaison réfractaire selon l'une des revendications 1 à 4, caractérisée par le fait que la bobine primaire (4) est en matériau céramique électriquement conducteur.

6. Elément de liaison réfractaire selon l'une des revendications 1 à 5, caractérisée par le fait que la puissance délivrée par la bobine primaire (4) peut être réglée au moyen d'une source de courant dépendante de la fréquence.

7. Elément de liaison réfractaire selon l'une des revendications 1 à 6, caractérisée par le fait que la fréquence de la source de courant est de l'ordre de 3 à 10 MHz.

8. Bobine d'induction pour le chauffage du matériau céramique électriquement conducteur d'un élément de liaison réfractaire selon l'une des revendications 1 à 7, caractérisée par le fait que sa bobine primaire (4) est en matériau céramique électriquement conducteur.

9. Utilisation d'une bobine d'induction selon la revendication 8, pour chauffer par induction le matériau électriquement conducteur d'éléments de liaison réfractaires entre un récipient contenant un bain de métal fondu et un dispositif de prélèvement du bain de métal fondu, tels que des busettes réfractaires, conformément à l'une des revendications 1 à 7.

10. Utilisation selon la revendication 9, pour chauffer par induction le matériau électriquement conducteur des élément de liaison réfractaires et un fluide électriquement conducteur, en particulier un bain de métal fondu, s'écoulant à travers celle-ci.

11. Utilisation selon la revendication 10 pour déplacer, en particulier transporter et/ou mélanger le fluide.
